# EUROPÄISCHE PATENTSCHRIFT

(11) **EP 3 067 160 B1**
(45) Veröffentlichungstag und Bekanntmachung des Hinweises auf die Patenterteilung: **28.07.2021**
(21) Anmeldenummer: 16159612.7
(22) Anmeldetag: 10.03.2016
(51) Int. Cl.: B25H 3/00

(54) **AUFBEWAHRUNGSVORRICHTUNG FÜR WERKZEUGE**
STORAGE DEVICE FOR TOOLS
DISPOSITIF DE STOCKAGE POUR OUTILS

(30) Priorität: 11.03.2015 DE 202015101258 U
(43) Veröffentlichungstag der Anmeldung: 14.09.2016
(73) Patentinhaber: KWB Germany GmbH, 28816 Stuhr (DE)
(72) Erfinder: Böttcher, Torsten, 28844 Weyhe (DE); Ellerstorfer, Thomas, 93413 Cham (DE)
(74) Vertreter: Eisenführ Speiser

(56) Entgegenhaltungen:
- DE-U1- 9 412 840
- FR-A3- 2 870 768
- US-A- 2 962 154
- US-A- 5 301 807
- US-A1- 2009 218 240
- US-A1- 2013 043 154
- US-B1- 6 283 291

## Beschreibung

Die Erfindung betrifft eine Aufbewahrungsvorrichtung für Werkzeuge, insbesondere von Bohrwerkzeugen oder Sägeblättern, mit einem Gehäuse, welches einen Aufnahmebereich mit einer Aufnahmeebene für das oder die Werkzeuge aufweist, und mit einem relativ zum Gehäuse schwenkbaren Deckel, der von einer Geschlossenstellung in eine Offenstellung für die Entnahme des Werkzeuges aus dem Aufnahmebereich bringbar ist.

Es ist eine Vielzahl verschiedener Aufbewahrungsvorrichtungen für Werkzeuge wie Bohrwerkzeuge oder Sägeblätter bekannt, in denen die Werkzeuge als Werkzeugsätze, auch bezeichnet als Set, im Handel zum Verkauf angeboten werden. Des Weiteren dienen die bekannten Aufbewahrungsvorrichtungen zur geschützten Lagerung der Werkzeuge vor Schmutz, Feuchtigkeit oder anderen Umwelteinflüssen, in Zeiträumen, in denen diese nicht benötigt werden.

Die bekannten Aufbewahrungsvorrichtungen weisen üblicherweise ein Gehäuse auf, in dem das oder die Werkzeuge bevorzugt vollständig eingeschlossen sind. Die bekannten Gehäuse haben beispielsweise eine die Rückwand und den Aufnahmebereich für die Werkzeuge ausbildende Unterschale, in der die Werkzeuge in einer Aufnahmeebene in die Unterschale nebeneinander eingelegt werden. An der Unterschale ist eine als Deckel ausgebildete Oberschale befestigt, der von einer Geschlossenstellung in eine Aufnahmeebene relativ dicht nebeneinander angeordneten Werkzeuge allein mithilfe der Finger gestaltet sich oft als relativ schwierig. Deshalb wird häufig ein Hilfsmittel in Form eines spitzen Gegenstandes eingesetzt, um ein Ende des Werkzeuges aus der Aufnahmebene herauszuheben, um es dann mit den Fingern zu greifen.

Bei einer anderen Ausgestaltung einer bekannten Aufbewahrungsvorrichtung ist neben der Unterschale und der Oberschale eine an der Unterschale angeordnete Halterung für die Bohrwerkzeuge oder Sägeblätter vorgesehen, welche eine entsprechende Anzahl von Aufnahmefächern für die Werkzeuge aufweist. Diese Halterung ist schwenkbar an der Unterschale der Aufbewahrungsvorrichtung angeordnet. Nach dem Öffnen der als Deckel ausgebildeten Oberschale wird die Halterung dann zusammen mit den aufgenommenen Werkzeugen aus der Aufnahmeebene des Gehäuses herausgeschwenkt. In der geneigten bzw. angestellten Ausrichtung der Werkzeuge zur Aufnahmeebene des geschlossenen Gehäuses, weist das aus der Halterung herausstehende Ende der Werkzeuge einen ausreichenden Abstand zur Unterschale auf. Ein solch beabstandetes Werkzeugende kann vereinfacht gegriffen werden. Jedoch ist unter Umständen das vorherige Herausschwenken der die Werkzeuge aufnehmenden Halterung aus der Unterschale auch nicht ohne etwaige Hilfsmittel möglich. Des Weiteren kann die Arretierung für die Halterung in ihrer geneigten Ausrichtung zur Aufnahmeebene funktionsuntüchtig werden, so dass die Halterung selbsttätig wieder in die Aufnahmeebene des Gehäuses zurückschwenkt, wodurch die Entnahme der innerhalb der Halterung aufgenommenen Werkzeuge aus der Aufbewahrungsvorrichtung nicht mehr so einfach möglich ist.

Solche Aufnahmebehälter sind beispielsweise aus US 5 301 807 A, FR 2 870 763 A3, US 2 962 154 A, US 6 283 291 A oder DE 94 12 840 U1 bekannt.

Zudem können andere Werkzeuge während der Entnahme, aufgrund der vollständig geöffneten Frontseite des Gehäuses, gegebenenfalls selbsttätig aus der Aufnahmeebene herausfallen.

Der Erfindung liegt daher die Aufgabe zugrunde, eine Aufbewahrungsvorrichtung für Werkzeuge anzugeben, mit der das Entnehmen und das wieder Zurücklegen bzw. Zurückstecken der Werkzeuge auf vereinfachte und zuverlässige Weise möglich ist.

Des Weiteren liegt der Erfindung die Aufgabe zugrunde, das ungewollte Herausfallen von nicht benötigten Werkzeugen aus dem Aufnahmebereich des Gehäuses zu vermeiden.

Die Erfindung löst die ihr zugrunde liegenden Aufgaben bei einer Aufbewahrungsvorrichtung der vorbezeichneten Gattung dadurch, dass das Gehäuse zwei den Aufnahmebereich zur Aufnahmeebene begrenzende, im Wesentlichen parallele Gehäusewände aufweist, wobei eine der Gehäusewände mit Abstand zum oberen Ende des Gehäuses endet und die andere Gehäusewand einen ersten Wandbereich und einen zweiten Wandbereich aufweist, wobei die Wandbereiche versetzt zueinander angeordnet sind.

Der Erfindung liegt die Erkenntnis zugrunde, dass durch die im Wesentlichen parallel zur Aufnahmeebene verlaufenden Gehäusewände einem unbeabsichtigten oder selbsttätigen Herausfallen der Werkzeuge aus dem Aufnahmebereich grundsätzlich entgegengewirkt wird. Mit den die Aufnahmeebene großflächig begrenzenden, bevorzugt parallel verlaufenden Gehäusewänden werden die in der erfindungsgemäßen Aufbewahrungsvorrichtung aufgenommenen Werkzeuge über einen Großteil ihrer Länge eingeschlossen. Des Weiteren ist durch die verkürzte Ausgestaltung einer der Gehäusewände und das Ausbilden von zwei zueinander versetzt angeordneten Wandbereichen an der anderen Gehäusewand bewirkt, dass bei geöffneten Deckel die Werkzeugenden über die eine, verkürzte Gehäusewand hervorragen und relativ zu dem nach außen versetzten Wandbereich der anderen Gehäusewand einen Abstand aufweisen. Damit ist zumindest abschnittsweise zu beiden Seiten der Aufnahmeebene jeweils ein Griffbereich für das oder die Werkzeuge ausgebildet. Dementsprechend können die im Aufnahmebereich befindlichen Werkzeuge über ihre frei hervorstehenden Enden vereinfacht manuell entnommen und ggf. auch wieder in den Aufnahmebereich der erfindungsgemäßen Aufbewahrungsvorrichtung, auch bezeichnet als Werkzeugbox, zurückgesteckt werden. Zu beiden Seiten längs der Aufnahmeebene ist nunmehr ausreichend Freiraum, um die Werkzeuge ohne Hilfsmittel mit der Hand greifen zu können. Unter dem Begriff Aufnahmeebene ist vorliegend die Ebene zu verstehen, welche durch die Mittenachsen der in der Aufbewahrungsvorrichtung nebeneinander angeordneten Werkzeuge verläuft. Die Aufnahmeebene erstreckt sich parallel oder unter einem Winkel kleiner 5° geneigt zu den parallel verlaufenden Abschnitten der Gehäusewände.

Die versetzt zueinander angeordneten Wandbereiche sind bevorzugt mittels einer Stufe oder einem stufenförmigen Abschnitt in der Gehäusewand ausgebildet. Die Gehäusewand mit ihren versetzt zueinander angeordneten ersten und zweiten Wandbereich erstreckt sich bevorzugt über die Gesamthöhe des Gehäuses der Aufbewahrungsvorrichtung. In einer bevorzugten Ausführung verläuft der erste Wandbereich der Gehäusewand in einem vorbestimmten Abstand etwa parallel zur Aufnahmeebene. Dieser Abstand ist ähnlich bzw. identisch des Abstands der verkürzt ausgestalteten Gehäusewand zur Aufnahmeebene für die Werkzeuge. Der zweite Wandbereich der Gehäusewand ist derart versetzt zum ersten Wandbereich angeordnet, dass er einen größeren Abstand zur Aufnahmeebene für die Werkzeuge aufweist, als der erste Wandbereich. Im Übergangsbereich zwischen dem ersten und dem zweiten Wandbereich der Gehäusewand ist eine Stufe bzw. ein stufenförmiger Abschnitt vorgesehen, wobei die Stufe oder der stufenförmige Abschnitt einen rechteckigen oder schrägen Verlauf aufweist. Der Übergang zwischen den versetzt zueinander angeordneten Wandbereichen kann auch fließend sein, wobei im Übergangsbereich vorbestimmte Krümmungsradien vorgesehen sind.

Vorzugsweise erstreckt sich die Stufe über die gesamte Breite des Aufnahmebereichs für das oder die Werkzeuge in der Gehäusewand der erfindungsgemäßen Aufbewahrungsvorrichtung. Bei einer Vielzahl von oder mehreren in der Aufbewahrungsvorrichtung aufgenommenen Werkzeugen kann jedes der Werkzeuge vereinfacht aus dem Aufnahmebereich von Hand entnommen werden. Unter dem Begriff "Breite des Aufnahmebereiches" ist vorliegend die Abmessung des Aufnahmebereiches in Richtung parallel zur Aufnahmeebene jedoch quer zur Einsteckrichtung des Werkzeuges zu verstehen. Bei einem einzelnen Kreissägeblatt, das als Werkzeug in der Aufbewahrungsvorrichtung aufgenommen ist, erstreckt sich der zweite im größeren Abstand zur Aufnahmeebene des Werkzeuges versetzt angeordnete Wandbereich der Gehäusewand in einer alternativen Ausführungsform nur über einen Teilabschnitt der Breite des Aufnahmebereiches. Die Breite dieses zweiten, nach außen versetzt angeordneten Wandbereiches weist ein vorbestimmtes Mindestmaß in einem Bereich von etwa einem Drittel oder der Hälfte der gesamten Breite des Aufnahmebereiches für das oder die Werkzeuge auf.

In einer anderen Ausgestaltung der erfindungsgemäßen Aufbewahrungsvorrichtung ist die Gehäusewand, welche die Stufe oder den stufenförmigen Abschnitt aufweist als Rückwand und die verkürzte Gehäusewand als Vorderwand des Gehäuses ausgebildet, wobei die Stufe oder der stufenförmige Abschnitt quer zur Einsteckrichtung des Werkzeugs verläuft und/oder in einem Abstand von etwa einem Viertel und einem Sechstel der gesamten Länge der Gehäusewand (6') zum oberen Ende der Gehäusewand (6') angeordnet ist. Mit der Ausgestaltung der Stufe bzw. des stufenförmigen Abschnitts in der Rückwand, vorzugsweise im Bereich der Entnahmeöffnung der erfindungsgemäßen Aufbewahrungsvorrichtung, ist eine konstruktiv einfache Ausgestaltung für eine vereinfachte Entnahme der Werkzeuge erreicht. Zudem ist durch das Vorsehen der Stufe mit einem Mindestabstand von etwa einem Sechstel der Gesamthöhe der Rückwand zum oberen Ende des Gehäuses ein ausreichend tiefer, von oben zugänglicher Griffbereich an der Aufbewahrungsvorrichtung ausgebildet, der ein ungehindertes Ergreifen der Werkzeugenden ermöglicht. Bevorzugt ist die Stufe oder der stufenförmige Abschnitt in der als Rückwand ausgebildeten Gehäusewand auf der Höhe des Gehäuses angeordnet, in der die als Vorderwand ausgebildete verkürzte Gehäusewand endet. Damit ist ein bevorzugt gleichmäßiger Griffbereich zu beiden Seiten der Aufnahmeebene der Werkzeuge erzeugt.

Gemäß einer bevorzugten Ausführungsform verlaufen die versetzt zueinander angeordneten Wandbereiche in zueinander geneigten Ebenen, die sich insbesondere in einem Winkelbereich kleiner 15°, bevorzugt in einem Winkelbereich zwischen 2° und 10° zueinander erstrecken. Damit ist bewirkt, dass insbesondere der zur Aufnahmeebene nach außen versetzt angeordnete Wandbereich zur Aufnahmeebene der Werkzeuge geneigt ist. Sofern die erfindungsgemäße Aufbewahrungsvorrichtung mit ihrer die Stufe bzw. den stufenförmigen Abschnitt aufweisenden Rückwand auf einer Auflagefläche abgestellt wird, weisen die Werkzeuge eine zur Auflagefläche geneigte bzw. angestellte Ausrichtung auf. Darüber ist das Ergreifen der Werkzeuge weiter vereinfacht. Bevorzugt ist der zweite Wandbereich fluchtend bzw. in einer Ebene zum gegenüberliegenden Ende des ersten Wandbereiches der als Rückwand ausgebildeten Gehäusewand angeordnet. Dadurch ist eine vorzugsweise ebene und damit kippfreie Aufstellfläche für die Aufbewahrungsvorrichtung erzeugt. Die Winkeldifferenz zwischen den versetzt zueinander angeordneten Wandbereichen in der Gehäusewand des Gehäuses ist insbesondere abhängig von der Länge des ersten Wandbereiches, welcher parallel zur Aufnahmeebene für das oder die Werkzeuge verläuft, und dem Höhenunterschied bzw. dem vorhandenen Versatz zwischen dem ersten und dem zweiten Wandbereich in der Rückwand.

In einer bevorzugten Ausführungsform der Erfindung ist der Deckel an einer der Gehäusewände des Gehäuses schwenkbar angeordnet und weist Verrastmittel für eine Formschlussverbindung bzw. Rastverbundung mit einer jeweils gegenüberliegend angeordneten Gehäusewand auf. Vorzugsweise ist der Deckel ist an den Gehäusewänden der erfindungsgemäßen Aufbewahrungsvorrichtung angeordnet, welche den Aufnahmebereich für die Werkzeuge jeweils senkrecht zur Aufnahmeebene begrenzen. Bevorzugt ist der Deckel an der Gehäusewand mit ihren versetzt zueinander angeordneten Wandbereichen angeordnet. Insbesondere ist der Deckel am oberen Ende des zweiten nach außen versetzt zur Aufnahmeebene angeordneten Wandbereich angeordnet. Die Schwenkachse des Deckels zum Verschließen der Entnahmeöffnung am Gehäuse verläuft bevorzugt entlang der oberen Kante des zweiten Wandbereiches und parallel zur Aufnahmeebene für die Werkzeuge. Der somit am oberen Ende der Rückwand der erfindungsgemäßen Aufbewahrungsvorrichtung angeordnete Deckel weist zudem Verrastmittel auf, welche Bereiche der verkürzten, ersten Gehäusewand, also Bereiche der Vorderwand des Gehäuses, formschlüssig hintergreifen. Damit kann der Deckel auf einfache Weise an der Vorderwand der Aufnahmevorrichtung arretiert werden, wobei der Formschluss im Bedarfsfall einfach aufgehoben und sich der Deckel in seine Offenstellung überführen läßt. In einer alternativen Ausgestaltung ist der Deckel schwenkbar an der verkürzt ausgebildeten Vorderwand des Gehäuses angeordnet und über eine Formschlussverbindung an der als Rückwand ausgebildeten Gehäusewand arretierbar.

Der Deckel weist vorzugsweise seitliche Versteifungen auf, an denen Verrastmittel zum Halten des Deckels in seiner Geschlossenstellung ausgebildet sind. Damit sind die Kräfte aufnehmenden bzw. übertragenden Verrastmittel an Bereich des Deckels ausgebildet, die eine erhöhte Steifigkeit aufweisen. Damit wird einer ungewünschten verformung der Decke entgegengewirkt. Des Weiteren werden mit den Versteifungen an insbesondere den Seiten des Deckels vorzugsweise Bereiche der seitlichen Gehäusewand ausgebildet, die etwa senkrecht zur Vorder- und Rückwand verlaufen und den die Aufnahmeebene für die Werkzeuge in der Breite begrenzen. Bevorzugt sind an den der Vorderwand des Gehäuses angenäherten Enden der seitlichen Versteifungen des Deckels hackenartige Verrastmittel angeordnet, welche Abschnitte der oberen Kante der verkürzten Gehäusewand um- bzw. hintergreifen.

Gemäß einer weiteren Ausgestaltung der erfindungsgemäßen Aufbewahrungsvorrichtung weist der Aufnahmebereich mehrere Aufnahmefächer für mehrere in der Aufbewahrungsvorrichtung aufzunehmende Werkzeuge auf. Je nach Größe bzw. Art der aufzunehmenden Werkzeuge kann die Anzahl der Aufnahmefächer für die Werkzeuge in der Aufbewahrungsvorrichtung variieren. Der Aufnahmebereich für die mehreren Werkzeuge weist mindestens zwei, vorzugsweise sechs, sieben, acht, neun oder mehr Aufnahmefächer für Werkzeuge mit nahezu identischen Abmaßen, wie zum Beispiel Stichsägeblätter, oder Werkzeuge mit unterschiedlichen Abmessungen bezogen auf die Werkzeuglänge und/oder den Werkzeug-Durchmesser auf, wie zum Beispiel unterschiedlich große Bohrer.

Vorzugsweise weisen die Aufnahmefächer jeweils ein identisches Breitenmaß und ein identisches Längenmaß auf oder weisen unterschiedlich breite Abmessungen und/oder unterschiedliche Längenmaße auf, wobei bevorzugt das Breitenmaß der Aufnahmefächer mit größer werdendem Längenmaß zunimmt. Bei ähnlichen bzw. gleichen Werkzeugen, wie beispielsweise Sägeblätter, die identische Abmessungen an den Aufnahmeschäften haben, weisen alle Aufnahmefächer ein im Wesentlichen identisches Breitenmaß quer zur Einsteckrichtung der Werkzeuge auf. Die Aufnahmefächer für die Sägeblätter können aber beispielsweise hinsichtlich ihrer Länge in Einsteckrichtung angepasst sein. Bei in den Aufnahmefächern aufzunehmenden Bohrwerkzeugen, wie beispielsweise einem Satz Bohrer, variiert die Breite und auch die Tiefe senkrecht zur Aufnahmeebene in Abhängigkeit vom Durchmesser eines jeweils im Aufnahmefach aufzunehmenden Bohrers. Gleichzeitig mit dem sich verringernden Querschnittsmaß eines jeweiligen Aufnahmefaches verringert sich vorzugsweise auch die Länge des Aufnahmefaches in Einsteckrichtung. Bevorzugt nimmt die Breite und die Länge der Aufnahmefächer von einer Seite zur anderen Seite des Aufnahmebereiches der erfindungsgemäßen Aufbewahrungsvorrichtung zu bzw. ab. Unter von einer Seite zur anderen Seite des Aufnahmefaches ist vorliegend die Breitenrichtung des Aufnahmebereiches gemeint, welche parallel zur Aufnahmeebene und quer zur Einsteckrichtung der Werkzeuge verläuft.

Gemäß einer weiteren Ausgestaltung der Erfindung ist der Aufnahmebereich für das Werkzeug oder die Werkzeuge zwischen der Vorder- und Rückwand des Gehäuses als austauschbarer Einsatz ausgebildet. Damit lässt sich die erfindungsgemäße Aufbewahrungsvorrichtung auf vorteilhaft einfache Weise an die Art bzw. Form der mittels der Aufbewahrungsvorrichtung aufzunehmenden Werkzeuge angepassen. Das Gehäuse der erfindungsgemäßen Aufbewahrungsvorrichtung wird bevorzugt als Standardbauteil ausgebildet. In Abhängigkeit von den zur Aufbewahrung vorgesehenen Werkzeugen wird dann ein entsprechend ausgebildeter Einsatz zwischen Vorder- und Rückwand des Gehäuses angeordnet.

Bevorzugt weist nach einer weiteren Ausgestaltung der Erfindung jedes Aufnahmefach ein Klemmteil für ein darin aufnehmbares Werkzeug auf, mittels dem das in einem jeweiligen Aufnahmefach eingesteckte Werkzeug innerhalb des Aufnahmefaches gehalten wird. Mit dem Klemmteil wird erreicht, dass auch bei geöffnetem Deckel ein selbsttätiges bzw. ungewolltes Herausbewegen eines Werkzeuges aus einem Aufnahmefach auf vorteilhafte Weise vermieden ist. Das Klemmteil ist bevorzugt eine in Einsteckrichtung des Werkzeuges vorstehende, elastisch verformbare Federzunge, welche vorzugsweise Teil des als Einsatz ausgebildeten Aufnahmebereiches ist. Mit der elastischen Federzunge wird das im Aufnahmefach befindliche Werkzeug mit einer Anpresskraft beaufschlagt und gegen die Innenseite einer der Federzunge gegenüberliegend angeordneten Wandfläche eines jeweiligen Aufnahmefaches gedrückt.

Bevorzugt weist das Gehäuse eine die Rückwand ausbildende Unterschale und eine die Vorderwand ausbildende Oberschale auf, welche vorzugsweise formschlüssig miteinander gekoppelt sind, wobei die Vorderwand des Gehäuses aus einem transparenten Material, vorzugsweise einem transparenten Kunststoff ausgebildet ist. Das Ausbilden der Vorderwand bzw. der Oberschale des Gehäuses aus einem transparenten Kunststoff hat den Vorteil, dass für einen Benutzer sehr leicht zu erkennen ist, in welchem der Aufnahmefächer sich ein Werkzeug befindet, ohne zwangsläufig den Deckel der erfindungsgemäßen Aufbewahrungsvorrichtung öffnen zu müssen. Die Verwendung eines transparenten Materials ermöglicht zudem auf vorteilhafte Weise das Bedrucken der Rückseite der transparenten Oberschale oder eines Abschnitts des vorzugsweise als Einsatz ausgebildeten Aufnahmebereichs für die Werkzeuge. Eine solch aufgebrachte Bedruckung ist damit von außen stets lesbar, ohne das Risiko, dass diese nach längerem Gebrauch der Aufbewahrungsvorrichtung unleserlich wird. Darüber hinaus ermöglicht die Ausbildung des Gehäuses aus einer Unter- und Oberschale eine vorteilhaft einfache Herstellung mittels geeigneter Verfahren, wie beispielsweise dem Spritzgussverfahren. Ober- und Unterschale weisen miteinander in Eingriff bringbare Verrastelemente auf, welche insbesondere formschlüssig ineinander greifen.

Gemäß einer weiteren Ausgestaltung der Erfindung ist an der Rückwand des Gehäuses eine Aufnahmeöffnung für ein Aufhängelement angeordnet, welches bevorzugt ein in die Aufnahmeöffnung an der Rückwand des Gehäuses eingreifendes Halteteil umfasst. Mit Hilfe des bevorzugt formschlüssig in die Aufnahmeöffnung an der Rückwand eingreifenden Aufhängelement ist eine vorteilhaft feste Verbindung zwischen dem Gehäuse der Aufbewahrungsvorrichtung und dem Aufhängelement hergestellt. Damit lässt sich die erfindungsgemäße Aufbewahrungsvorrichtung sicher in einem der hinreichend bekannten Regalsysteme aufhängen. Bevorzugt ist die Aufnahmeöffnung für das Aufhängelement im zweiten Wandbereich der Gehäusewand angeordnet, wobei das Aufhängelement in mindestens zwei vorbestimmten Ausrichtungen am zweiten nach außen versetzt angeordneten Wandbereich der Rückwand angeordnet ist. Aufgrund der bevorzugt formschlüssigen Verbindung zwischen der Aufnahmeöffnung und dem in die Aufnahmeöffnung eingreifenden Halteteil, kann die Verbindung bevorzugt beliebig oft getrennt und wieder hergestellt werden. Die Aufbewahrungsvorrichtungen können über das Aufhängelement zum Beispiel hängend in einem Regalsystem oder auch bei eingeklapptem Aufhängelement mit seiner Rückwand auf einer Auflagefläche aufstehend aufbewahrt werden.

Ein weiterer Aspekt betrifft eine Vorrichtung bei der erfindungsgemäß der Deckel aus mindestens zwei Deckelsegmenten ausgebildet ist, welche jeweils separat zu dem jeweils benachbarten Deckelsegment von ihrer Geschlossenstellung in ihre Offenstellung bringbar sind, und wobei jedes Deckelsegment einem oder mehreren Aufnahmefächern des Aufnahmebereiches für mehrere Werkzeuge zugeordnet ist. Mit Hilfe des aus mindestens zwei Deckelsegmenten ausgebildeten Deckels lässt sich nunmehr gezielt ein vorbestimmter Abschnitt oder ein Fach des Aufnahmebereiches für die Werkzeuge öffnen, aus dem das jeweils benötigte Werkzeug entnommen werden soll. In Verbindung mit den sich zu beiden Seiten der Aufnahmeebene ausbildenden Griffbereichen kann das Werkzeug trotz des nur bereichsweise geöffneten Deckels ohne Einschränkungen aus dem jeweiligen Aufnahmefach entnommen werden. Durch den in Deckelsegmente unterteilten Deckel ist zudem das unbeabsichtigte Herausfallen bzw. -gleiten von Werkzeugen aus einem oder mehreren weiteren Aufnahmefächern vermieden. Bei mehreren Aufnahmefächern bleiben vorzugsweise mindestens die Hälfte der Werkzeuge weiterhin durch ein geschlossenes Deckelsegment in den jeweiligen Aufnahmefächern gesichert.

Eine bevorzugte Ausgestaltung der Erfindung sieht vor, dass der Deckel zwei, drei, vier, fünf oder mehr Deckelsegmente aufweist, welche sich jeweils separat zu den anderen Deckelsegmenten des Deckels öffnen und wieder schließen lassen. Die Anzahl der Deckelsegmente richtet sich bevorzugt nach der Anzahl und der Größe der mittels der erfindungsgemäßen Aufbewahrungsvorrichtung aufzunehmenden Werkzeuge. Gemäß einer Ausgestaltung der Erfindung wird mittels eines Deckelsegments mindestens ein Aufnahmefach an der Aufbewahrungsvorrichtung verschlossen. Bevorzugt werden zwei, drei oder mehr Aufnahmefächer gleichzeitig durch ein Deckelsegment abgedeckt.

Gemäß einer Weiterbildung der Erfindung weisen die Deckelsegmente in Breitenrichtung des Gehäuses gleiche Abmessungen oder unterschiedlich breite Abmessungen auf, wobei die Breite eines Deckelsegments zumindest der Breite eines oder mehrerer zugeordneter Aufnahmefächer entspricht. Damit ist auf vorteilhafte Weise erreicht, dass nur das Aufnahmefach oder die Aufnahmefächer geöffnet werden, aus denen ein Werkzeug auch tatsächlich entnommen werden soll. Bevorzugt weist jedes Deckelsegment seitliche, in Einsteckrichtung der Werkzeuge verlaufende Seitenwände auf, mit denen die Aufnahmefächer im Bereich der Entnahmeöffnung für die Werkzeuge zu einem benachbarten Aufnahmefach abgetrennt werden, die von einem benachbarten Deckelsegment abgedeckt werden. Unter dem Begriff Breite eines Deckelsegments ist vorliegend dessen Breitenmaß zu verstehen, welches im Wesentlichen parallel zur Aufnahmeebene der Aufbewahrungsvorrichtung und quer zur Einsteckrichtung der Werkzeuge bestimmt wird.

Bei Aufbewahrungsvorrichtungen, welche Aufnahmefächer mit unterschiedlichen Querschnittsmaßen für verschieden große Werkzeuge aufweisen, ist gemäß einer bevorzugten Ausführungsform vorgesehen, dass das Breitenmaß der Deckelsegmente mit unterschiedlich breiten Abmessungen von einer Seite zur anderen Seite des Deckels zunimmt. Insbesondere bei einem mittels der Aufbewahrungsvorrichtung aufgenommenen Satz Bohrer, welche der Größe nach in der Aufnahmeebene der Vorrichtung nebeneinander angeordnet werden, weisen die bevorzugt einer festen oder beliebigen Anzahl von Aufnahmefächern zugeordneten Deckelsegmente jeweils ein individuell angepasstes Breitenmaß auf. Darüber lässt sich auf einfache Weise gewährleisten, dass die unterschiedlich breiten Aufnahmefächer jeweils verschlossen und damit zu benachbarten Aufnahmefächern, die von anderen Deckelsegmenten verschlossen werden, bevorzugt abgeschottet sind.

Vorzugsweise sind die Deckelsegmente über ein Filmscharnier schwenkbar an der die Rückwand ausbildenden Gehäusewand des Gehäuses angelenkt. Mit der Ausgestaltung eines Filmscharniers zwischen Gehäuse und Deckel bzw. Deckelsegmenten ist eine einfache und direkte Art der Verbindung bzw. Kopplung zwischen zwei relativ zueinander beweglichen Bauteilen gewährleistet. Darüber hinaus wird durch die Ausgestaltung eines Filmscharniers an bevorzugt der oberen Kante der Gehäusewand mit ihren versetzt zueinander angeordneten Wandbereichen die Funktionsfähigkeit der schwenkbaren Verbindung zwischen Deckel bzw. Deckelsegmenten und der Rückwand sichergestellt. Eine alternative Ausführungsform der Aufbewahrungsvorrichtung sieht vor, dass der Deckel bzw. die Deckelsegmente über das Filmscharnier an der Vorderseite des Gehäuses, also an der verkürzten, unterhalb des Entnahmebereiches für die Werkzeuge endenden Gehäusewand angeordnet sind. Die schwenkbar an der Vorderwand des Gehäuses angelenkten Deckelsegmente übergreifen zum Fixieren in der Geschlossenstellung bevorzugt die obere Kante des zweiten nach außen versetzten Wandbereichs der Rückwand des Gehäuses. Anstelle eines Filmscharniers können Gehäuse und Deckel auch über ein mehrteiliges Klappscharniers schwenkbar miteinander verbunden sein.

Gemäß einer bevorzugten Weiterbildung der Erfindung weist jedes Deckelsegment ein Verrastmittel auf, das mit einem jeweils zugeordneten Abschnitt des Gehäuses formschlüssig korrespondiert. Gemäß einer Ausgestaltung der Erfindung ist das mit dem Verrastmittel eines jeweiligen Deckelsegments korrespondierende Gegenstück vorzugsweise die Oberkante der verkürzten Gehäusewand. Bevorzugt wird über das Verrastmittel eine Formschlussverbindung mit dem jeweils zugeordneten Abschnitt beispielsweise der Oberkante der verkürzten, unterhalb des Entnahmebereichs für die Werkzeuge endenden Gehäusewand hergestellt. Die Deckelsegmente weisen vorzugsweise hakenartige Vorsprünge als Verrastmittel auf ihrer dem Entnahmebereich für die Werkzeuge zugewandten Innenseite auf. Der zwischen dem Deckel bzw. den Deckelsegmenten und der zugehörigen Gehäusewand erzeugte Formschluss kann bevorzugt einfach aufgehoben werden, um die Deckelsegmente einzeln von ihrer Geschlossenstellung in die Offenstellung zu überführen. Als Gegenstück für die Verrastmittel der Deckelsegmente können auch frontseitige Wandabschnitte des als Einsatz ausgebildeten Aufnahmebereichs mit seinen Aufnahmefächern für die Werkzeuge verwendet werden.

Die Erfindung betrifft zudem eine Anordnung aus mehreren übereinander angeordneten Aufbewahrungsvorrichtungen, vorzugsweise nach einer der vorstehend beschriebenen, bevorzugten Ausführungsformen, wobei die Gehäusewand einer ersten Aufbewahrungsvorrichtung mit ihrer Stufe oder ihrem stufenförmigen Abschnitt eingerichtet ist, mit einem Abschnitt des Gehäuses einer zweiten Aufbewahrungsvorrichtung in Anlage gebracht zu werden, wobei der Abschnitt des Gehäuses der zweiten Aufbewahrungsvorrichtung eine an die Form oder den Verlauf der Stufe oder des stufenförmigen Abschnitts der ersten Aufbewahrungsvorrichtung angepasste Formgebung aufweist. Der Erfindung gemäß diesem Aspekt liegt die Erkenntnis zu Grunde, dass mit den voneinander getrennten Wandbereichen, in bevorzugt der Rückwand einer ersten erfindungsgemäßen Aufbewahrungsvorrichtung, welche in verschiedenen Ebenen liegen, eine Anlagefläche für ein damit korrespondierendes Gehäuseteil einer zweiten Aufbewahrungsvorrichtung ausgebildet ist. Mit der erfindungsgemäßen Stufe wird somit eine Relativbewegung der ersten und zweiten Aufbewahrungsvorrichtung gegeneinander behindert. Die Bewegungsfreiheit einer ersten Aufbewahrungsvorrichtung wird gegenüber einer insbesondere darunter angeordneten zweiten Aufbewahrungsvorrichtung in zumindest einer Bewegungsrichtung eingeschränkt. Aufgrund der erfindungsgemäßen Ausgestaltung lassen sich eine Vielzahl von Aufbewahrungsvorrichtungen auf vorteilhafte Weise übereinander stapeln, ohne dass diese selbsttätig gegeneinander verrutschen. Durch die in der Rückwand ausgebildete Stufe und den zweiten, insbesondere zur Aufnahmeebene der Werkzeuge nach außen versetzt angeordneten Wandbereich verläuft die Vorderwand der Aufbewahrungsvorrichtung, wenn diese mit ihrer Rückwand auf eine ebene Fläche aufgestellt wird, in einer Ebene geneigt zur Aufstellfläche. Damit wir eine bevorzugte Abgleitrichtung entlang der Vorderwand der Aufbewahrungsvorrichtung erzeugt. Mit besagter Stufe bzw. besagtem stufenförmigen Abschnitt in der Rückwand wird das Abgleiten entlang der Vorderwand begrenzt. Somit nimmt eine obere zweier übereinander gestapelter Aufbewahrungsvorrichtungen eine selbstfixierende Lage zu der darunterliegenden Aufbewahrungsvorrichtung ein.

Bevorzugt ist der mit der Stufe oder dem stufenförmigen Abschnitt der ersten Aufbewahrungsvorrichtung korrespondierende Abschnitt des Gehäuses der Deckel der zweiten Aufbewahrungsvorrichtung. Der Deckel der zweiten erfindungsgemäßen Aufbewahrungsvorrichtung weist eine nahezu identische oder angepasste Form auf. Bevorzugt hat der Deckel die Form der Stufe oder des stufenförmigen Abschnittes in der Rückwand der Aufbewahrungsvorrichtung. Darüber ist ein relativ großflächiger Anlage- bzw. Auflagebereich zwischen zwei übereinander zu stapelnden Aufbewahrungsvorrichtungen bewirkt. Über die großflächigen Anlagebereiche der übereinander angeordneten Aufbewahrungsvorrichtungen ist wiederum ein Verkippen der selbigen auf vorteilhafte Weise vermieden. In einer bevorzugten Ausführungsform weisen die Stufe in der Rückwand bzw. der Deckel bereichsweise kurvenförmige Übergangsbereiche mit vorbestimmten Radien zwischen den in vorbestimmten Ebenen verlaufenden Wandbereichen von Rückwand und Deckel auf.

Die erfindungsgemäße Anordnung ist auf vorteilhafte Weise dadurch weitergebildet, dass die Gehäusewand mit ihrer Stufe oder ihrem stufenförmigen Abschnitt oder die verkürzt ausgestaltete Gehäusewand einer ersten Aufbewahrungsvorrichtung nach außen vorstehende Abstandhalter für eine jeweilige damit in Kontakt bringbare Außenseite einer Gehäusewand einer zweiten Aufbewahrungsvorrichtung aufweist. Mittels der Abstandhalter ist eine vorzugsweise parallele Ausrichtung von insbesondere den parallel zur Aufnahmeebene der ersten Aufbewahrungsvorrichtungen verlaufenden Wandbereichen einer Gehäusewand zu einer darüber oder darunter angeordneten Gehäusewand einer zweiten Aufbewahrungsvorrichtung gewährleistet. Darüber ist die Stapelbarkeit von mehreren übereinander anzuordnenden Aufbewahrungsvorrichtungen auf vorteilhafte Weise weiter verbessert.

Eine andere Weiterbildung der erfindungsgemäßen Anordnung sieht vor, dass in der Gehäusewand einer ersten Aufbewahrungsvorrichtung, welche mit den Abstandhaltern einer zweiten Aufbewahrungsvorrichtung in Kontakt bringbar ist, mit den Abstandhaltern korrespondierende Aussparungen angeordnet sind. Damit wird einer Bewegung und gleichzeitig einem ungewollten Verrutschen der übereinander gestapelten Aufbewahrungsvorrichtungen etwa quer zur Stufe in der Rückwand einer jeweiligen Aufbewahrungsvorrichtung verbessert entgegengewirkt. Die übereinander gestapelten Aufbewahrungsvorrichtungen, auch bezeichnet als Werkzeugboxen, werden somit gegen ein seitliches Verrutschen der Aufbewahrungsvorrichtungen zueinander gesichert. Die mit den Abstandhaltern korrespondierenden Ausnehmungen sind bevorzugt im ersten Wandbereich der Gehäusewand angeordnet, welche die zueinander versetzten Wandbereiche aufweist. Die Aussparungen im ersten Wandbereich der Rückwand sind als Materialausnehmungen bzw. Materialvertiefungen ausgebildet. Die Abstandhalter an bevorzugt der Vorderwand der zweiten Aufbewahrungsvorrichtung greifen insbesondere formschlüssig in die Aussparungen an der Rückwand der ersten Aufbewahrungsvorrichtung ein. Vorzugsweise sind zwei Abstandhalter in einem vorbestimmten Abstand zueinander an einer jeweiligen verkürzten Vorderwand der Aufbewahrungsvorrichtung angeordnet. Die Abstandhalter sind zudem als Materialvorsprünge ausgebildet. Zudem sind die Abstandhalter jeweils im Nahbereich der Seitenkanten des Gehäuses angeordnet und erstrecken sich parallel über einen vorbestimmten Abschnitt zu den Seitenkanten und stehen bevorzugt senkrecht zur Aufnahmeebene der Werkzeuge nach außen vor. Vorzugsweise sind die Abstandhalter derart zueinander im Abstand angeordnet, dass die Schwerachse der ersten Aufbewahrungsvorrichtung zwischen den Abstandhaltern der zweiten Aufbewahrungsvorrichtung verläuft.

Nachfolgend wird die Erfindung anhand mehrerer Ausführungsbeispiele unter Bezugnahme auf die beigefügten Figuren näher beschrieben. Hierbei zeigen:
- Fig. 1:: eine perspektivische Ansicht eines ersten Ausführungsbeispiels einer erfindungsgemäßen Aufbewahrungsvorrichtung;
- Fig. 2:: eine Ansicht der Aufbewahrungsvorrichtung nach Fig. 1 mit teilweise geöffnetem Deckel;
- Fig. 3:: eine perspektivische Ansicht der Aufbewahrungsvorrichtung mit vollständig geöffnetem Deckel;
- Fig. 4:: eine perspektivische Ansicht mehrerer übereinander angeordneter Aufbewahrungsvorrichtungen nach Fig. 1;
- Fig. 5:: eine Seitenansicht der übereinander angeordneten Aufbewahrungsvorrichtungen nach Fig. 4;
- Fig. 6:: eine perspektivische Ansicht eines zweiten Ausführungsbeispiels einer Aufbewahrungsvorrichtung;
- Fig. 7:: eine perspektivische Ansicht der Aufbewahrungsvorrichtung nach Fig. 6 mit teilweise geöffnetem Deckel;
- Fig. 8:: eine Ansicht des zweiten Ausführungsbeispiels mit vollständig geöffnetem Deckel, und
- Fig. 9:: eine perspektivische Ansicht einer Anordnung von mehreren übereinander angeordneten Aufbewahrungsvorrichtungen nach Fig. 6.

In Fig. 1 ist eine erste Ausführungsform einer erfindungsgemäßen Aufbewahrungsvorrichtung 1 für Werkzeuge gezeigt, welche ein Gehäuse 2 mit einem Aufnahmebereich 4 (Fig. 3) für die mit der Aufbewahrungsvorrichtung aufzunehmenden Werkzeuge aufweist. Der Aufnahmebereich wird durch zwei im Wesentlichen parallele Gehäusewände 6, 6' begrenzt, wobei innerhalb des Aufnahmebereichs 4 eine Aufnahmeebene 8 verläuft. In der vorliegenden Ausführungsform ist die Aufnahmeebene 8 (Fig. 3), aufgrund der unterschiedlichen Größen bzw. Durchmesser der mit der Aufbewahrungsvorrichtung 1 aufgenommenen Werkzeuge, zwischen den parallelen Gehäusewänden 6, 6' geneigt ausgerichtet. Am Gehäuse 2 ist ein Deckel 10 schwenkbar angeordnet, welcher Teil des Gehäuses 2 ist und mit dem ein Entnahmebereich 5 (Fig. 3) für das oder die Werkzeuge verschlossen wird. Durch die schwenkbare Anlenkung des Deckels 10 am Gehäuse 4 ist dieser von einer Geschlossenstellung, wie in Fig. 1 gezeigt, in eine in Fig. 3 gezeigte Offenstellung bringbar.

Die im Abstand zueinander angeordneten Gehäusewände 6, 6' sind über Seitenwände 12, 12' und einen Boden 14 miteinander verbunden. Wie Fig. 1 verdeutlicht, weist die Gehäusewand 6' einen ersten Wandbereich 16 und einen zweiten Wandbereich 16' auf. Die Wandbereiche 16, 16' sind versetzt zueinander angeordnet bzw. ausgerichtet. Bezogen auf die Aufnahmeebene 8 für das oder die Werkzeuge ist der zweite Wandbereich 16' nach außen versetzt angeordnet. Der erste und der zweite Wandbereich 16, 16' sind über eine Stufe oder einen stufenförmigen Abschnitt 18 miteinander verbunden. Der stufenförmige Abschnitt 18 weist eine Wandfläche 20 auf, welche in einem Winkel geneigt zum ersten und zweiten Wandbereich 16, 16' verläuft. Der Übergang zwischen dem ersten Wandbereich 16 und der Wandfläche 20 sowie zwischen der Wandfläche 20 und dem zweiten Wandbereich 16' ist durch einen radienförmigen Verlauf abgerundet. Alternativ könnten die Übergänge zwischen den Wandbereichen 16, 16' und der Wandfläche 20 der Gehäusewand 6' als Kanten ausgebildet sein. Bevorzugt erstreckt sich die Stufe bzw. der stufenförmige Abschnitt 18 über die gesamte Breite der Aufbewahrungsvorrichtung 1 von einer Seitenwand 12 zur anderen Seitenwand 12' an der Gehäusewand 6'.

Wie aus Fig. 2 ersichtlich, weist der schwenkbar am Gehäuse angeordnete Deckel mehrere, in der gezeigten Ausführung vier Deckelsegmente 22, 22a, 22b, 22c auf. Die Deckelsegmente 22 bis 22c sind jeweils separat zu einem der weiteren Deckelsegmente von ihrer Geschlossenstellung in ihrer Offenstellung bringbar. Je nach Ausführungsform kann der Deckel zwei, drei, vier, fünf oder auch mehr Deckelsegmente 22 bis 22c aufweisen. Aus Fig. 2 wird weiterhin ersichtlich, dass die Gehäusewand 6 verkürzt ist und bevorzugt unterhalb des Entnahmebereichs 5 für das oder die Werkzeuge endet. Zusammen mit der die versetzt zueinander angeordneten Wandbereiche 16, 16' aufweisenden Gehäusewand 6' ist an der erfindungsgemäßen Aufbewahrungsvorrichtung 1 zu beiden Seiten der Aufnahmeebene 8 jeweils ein Griffbereich für das oder die im Aufnahmebereich gehaltenen Werkzeuge ausgebildet. Um den Deckel 10 bzw. die Deckelsegmente 22 bis 22c in ihrer Geschlossenstellung zu halten, weisen diese Verrastmittel 24a, 24b für eine Formschlussverbindung mit der oberen Kante 26 der verkürzt ausgebildeten Gehäusewand 6 auf. Zudem weist der Deckel 10 bzw. dessen Deckelsegmente 22 bis 22c seitliche Versteifungen 28, 28a auf. Aufgrund der Unterteilung des Deckels 10 in mehrere Deckelsegmente 22 bis 22c ist es möglich, gezielt nur einen Teil des Entnahmebereiches 5 für ein Werkzeug zugänglich zu machen, um das Werkzeug beispielsweise aus dem Aufnahmebereich 4 der Aufbewahrungsvorrichtung 1 zu entnehmen.

Fig. 3 zeigt, dass der Aufnahmebereich 4 mehrere Aufnahmefächer 30, 30a, 30b für verschiedene Werkzeuge, in der gezeigten Ausgestaltung für unterschiedlich große Bohrwerkzeuge, hat. In der vorliegenden Ausführungsform sind insgesamt zehn Aufnahmefächer 30 bis 30b vorgesehen, wobei die Breite und Höhe eines Aufnahmefaches 30 bis 30b insbesondere unterschiedlich zur Breite und Höhe eines jeweils benachbarten Aufnahmefaches 30 bis 30b ausgebildet ist. Zudem sind die verschiedenen Aufnahmefächer 30 bis 30b jeweils unterschiedlich lang ausgebildet. In der gezeigten Ausführung nimmt das Breitenmaß der Aufnahmefächer mit größer werdendem Längenmaß bzw. das Längenmaß mit größer werdendem Breitenmaß der Aufnahmefächer zu. Wie aus der abgebildeten Ausführungsform nicht näher ersichtlich, ist der Aufnahmebereich für das oder die Werkzeuge zwischen der die Vorderwand ausbildenden Gehäusewand 6 und der die Rückwand ausbildenden Gehäusewand 6' der Aufbewahrungsvorrichtung 1 als austauschbarer Einsatz ausgebildet. Des Weiteren ist in jedem Aufnahmefach 30 bis 30b ein in den freien Querschnitt des Aufnahmefaches vorstehendes Klemmteil 32, 32a vorgesehen. Mit einem solchen Klemmteil 32, 32a wird eine Anpresskraft auf das im Aufnahmefach aufgenommene Werkzeug aufgebracht und somit das Werkzeug zusätzlich in der Aufbewahrungsvorrichtung 1 geklemmt gehalten. Im zweiten, nach außen vorstehenden Wandbereich 16' der als Rückwand ausgebildeten Gehäusewand 6' ist eine Aufnahmeöffnung 34 für ein in die Aufnahmeöffnung 34 eingreifendes Halteteil 36 eines nicht näher gezeigten Aufhängelements ausgebildet. Mit Hilfe des Aufhängelements kann die Aufbewahrungsvorrichtung 1 in einem Verkaufsregal aufgenommen werden.

Wie aus den Figuren 1 und 4 ersichtlich weisen die Deckelsegmente 22 bis 22c in Breitrichtung des Gehäuses unterschiedliche Breitenmaße auf, wobei das Breitenmaß eines jeweiligen Deckelsegments 22 bis 22c zumindest der Breite eines oder mehrerer zugeordneter Aufnahmefächer 30 bis 30b (Fig. 3) entspricht. Das Breitenmaß der Deckelelemente 22 bis 22c ist so gewählt, dass ein jeweiliges Deckelelement seitlich am Übergang zu einem benachbart angeordneten Aufnahmefach 30 bis 30b endet. Die Breitenmaße der Deckelsegmente 22 bis 22c variieren in Abhängigkeit von der Anzahl der durch ein jeweiliges Deckelsegment abgedeckten Aufnahmefächer und damit insbesondere quer zur Einsteckrichtung 9 der Werkzeuge in den Aufnahmebereich 4. Die einzelnen Deckelsegmente 22 bis 22c sind über ein Filmscharnier 44 schwenkbar an der Gehäusewand 6', insbesondere dem oberen Ende des zweiten Wandbereiches 16' angeordnet bzw. angelenkt.

Zudem zeigt Fig. 4 eine Anordnung aus mehreren übereinander angeordneten Aufbewahrungsvorrichtungen 1, wobei die Gehäusewand 6' mit ihrer Stufe bzw. stufenförmigen Abschnitt 18 eingerichtet ist, mit einem Abschnitt der Außenseite des Gehäuses einer darunter angeordneten Aufbewahrungsvorrichtung 1 in Anlage gebracht zu werden. Dabei ist der Abschnitt des Gehäuses 2, insbesondere der am Gehäuse 2 schwenkbar angelenkte Deckel 10 in seiner Form bzw. seinem Verlauf an die Stufe bzw. den stufenförmigen Abschnitt 18 der Gehäusewand 6' angepasst. Wie aus Fig. 5 ersichtlich weist die als Vorderwand der Aufbewahrungsvorrichtung ausgebildete Gehäusewand 6, durch den Versatz des ersten Wandbereiches und des zweiten Wandbereiches zueinander, wenn die Aufbewahrungsvorrichtung auf einer ebenen Aufstellfläche abgelegt wird, eine geneigte Ausrichtung zu der besagten Aufstellfläche auf. Durch die geneigte Ausrichtung der Vorderwand gleitet eine weitere darauf abgelegte Aufbewahrungsvorrichtung soweit entlang der Vorderwand und dem parallel zur Vorderwand verlaufenden Abschnitt des Deckels 10 ab, bis die Stufe bzw. der stufenförmige Abschnitt 18 der Gehäusewand 6 gegen den Deckel 10 bzw. die Deckelsegmente 22 bis 22c anliegt. Damit wird die obere Aufbewahrungsvorrichtung selbsttätig gegenüber einer unteren Aufbewahrungsvorrichtung fixiert. An der Gehäusewand 6 sind zwei Abstandhalter 38, 38' angeordnet. Über die Abstandhalter ist eine parallele Ausrichtung der Gehäusewand 6 zum ersten Wandabschnitt 16 der Gehäusewand 6' einer darüber angeordneten Aufbewahrungsvorrichtung bewirkt.

Wie aus Fig. 5 weiterhin ersichtlich, ist die Stufe oder der stufenförmige Abschnitt 18 in der als Rückwand ausgebildeten Gehäusewand 6' in einem Abstand im Bereich zwischen etwa einem Viertel und einem Sechstel zum oberen Ende der Rückwand angeordnet. Die Stufe bzw. der stufenförmige Abschnitt 18 verläuft quer zur Einsteckrichtung des oder der Werkzeuge. Der erste Wandbereich 16 und der zweite Wandbereich 16' verlaufen dabei in Ebenen 40, 40a, welche sich bevorzugt in einem Winkelbereich zwischen 2° und 10° zueinander erstrecken.

Die Figuren 6 bis 8 zeigen ein zweites Ausführungsbeispiel einer erfindungsgemäßen Aufbewahrungsvorrichtung 1' für insbesondere eine Vielzahl von Sägeblättern. Die Aufbewahrungsvorrichtung 1' weist ein Gehäuse 2' mit einem Aufnahmebereich 4' (Fig. 8) mit vorliegend 10 Aufnahmefächern 30c, 30d auf. Die Aufnahmefächer 30c, 30d sind gleich groß und weisen somit identische Breiten- und Längenmaße auf. Der Entnahmebereich 5' der Aufbewahrungsvorrichtung 1' ist über einen schwenkbar am Gehäuse 2' angeordneten Deckel 10' mit fünf Deckelsegmenten 42, 42a, 42b verschließbar. Die beiden äußeren Deckelsegmente 42, 42a weisen jeweils und die drei inneren Deckelsegmente 42b weisen jeweils ein identisches Breitenmaß auf. In der vorliegenden Ausführungsform ist das Breitenmaß der drei inneren Deckelsegmente 42b geringer als das Breitenmaß der beiden äußeren Deckelsegmente 42, 42a. Der Deckel 10' mit seinen Deckelsegmenten 42 bis 42b ist wiederum über ein Filmscharnier 44 mit dem zweiten Wandbereich 16' der Gehäusewand 6' verbunden. Die Deckelsegmente 42 bis 42b sind mit Verrastmitteln 46, 46a ausgerüstet, welche die obere Kante 26a der als Vorderwand ausgebildeten Gehäusewand 6 der Aufbewahrungsvorrichtung 1' formschlüssig hintergreifen. Die gezeigten Deckelsegmente weisen des Weiteren seitliche Versteifungen 28, 28a auf.

Auch die in den Figuren 6 bis 9 gezeigte Aufbewahrungsvorrichtung 1' weist eine Gehäusewand 6' mit zwei zueinander versetzt angeordneten Wandbereichen 16, 16' auf. Der Versatz zwischen den beiden Wandbereichen 16, 16' wir über eine Stufe bzw. einen stufenförmigen Abschnitt 18' mit einer Wandfläche 20' ausgebildet. Der Wandbereich 16' ist, wie die oben beschriebene erste Ausführungsform, bezogen auf die Aufnahmeebene 8 für das oder die Werkzeuge nach außen versetzt angeordnet. Zudem verdeutlicht Fig. 8, dass jedem Aufnahmefach 30c, 30d ein Klemmteil 32b zugeordnet ist, mittels dem die in den Aufnahmefächern 30c, 30d befindlichen Werkzeuge geklemmt und damit gegen ein selbsttätiges Herausrutschen aus dem Aufnahmefach gesichert werden.

In Fig. 9 ist eine Anordnung aus drei übereinander angeordneten Aufbewahrungsvorrichtungen 1' gezeigt, welche ähnlich wie die in Fig. 5 gezeigte Anordnung übereinander angeordnet sind. Durch die Stufe bzw. den stufenförmigen Abschnitt 18' in einer Rückwand einer Aufbewahrungsvorrichtung 1' und dem damit korrespondierenden Deckel 10' einer darunter angeordneten Aufbewahrungsvorrichtung 1' werden die Aufbewahrungsvorrichtungen 1' in ihrer vorbestimmten Ausrichtung zueinander gehalten. Entgegen der in Fig. 5 gezeigten Ausführungsform weisen die Aufbewahrungsvorrichtungen 1' an ihrer Vorderseite keine Abstandshalter auf. Jedoch können auch die in Fig. 9 gezeigten Aufbewahrungsvorrichtungen 1 an der Gehäusewand 6 jeweils mit Abstandshaltern ausgestattet werden. Ähnliche oder identische Bauteile sind mit denselben Bezugszahlen bezeichnet.

Beide vorbeschriebenen Ausführungsformen werden aus einer Oberschale und einer Unterschale gebildet, mit denen jeweils die Gehäusewände 6, 6, die Seitenwände 12, 12' und der Boden 14 sowie der an der Rückwand schwenkbar angeordnete Deckel 10, 10' mit seinen Deckelsegmenten ausgebildet werden. Sofern der Aufnahmebereich 4, 4' mit seinen Aufnahmefächern 30, 30a, 30b, 30c, 30d, nicht aus einem zwischen Ober- und Unterschale einsetzbaren Einsatz ausgebildet wird, weist die Unterschale den Aufnahmebereich auf. Ober- und Unterschale werden formschlüssig miteinander verbunden und sind aus Kunststoffmaterial gefertigt. Die Oberschale wird bevorzugt aus einem transparenten Kunststoff gefertigt, so dass bereits von außen ersichtlich ist, in welchen Aufnahmefächern sich ein jeweils benötigtes Werkzeug befindet.

## Patentansprüche

1. Aufbewahrungsvorrichtung (1, 1') für Werkzeuge, insbesondere für Bohrwerkzeuge oder Sägeblätter,
mit einem Gehäuse (2, 2'), welches einen Aufnahmebereich (4, 4') mit einer Aufnahmeebene (8, 8') für das Werkzeug oder die Werkzeuge aufweist,
und mit einem relativ zum Gehäuse (2, 2') schwenkbaren Deckel (10, 10'), der von einer Geschlossenstellung in eine Offenstellung für die Entnahme des Werkzeuges aus dem Aufnahmebereich bringbar ist,
wobei das Gehäuse (2, 2') zwei den Aufnahmebereich (4, 4') zur Aufnahmeebene (8, 8') begrenzende, im Wesentlichen parallele Gehäusewände (6, 6') aufweist, wobei eine der Gehäusewände (6) mit Abstand zum oberen Ende des Gehäuses (2, 2') endet und **dadurch gekennzeichnet, dass** die andere Gehäusewand (6') einen ersten Wandbereich (16) und einen zweiten Wandbereich (16') aufweist, wobei die Wandbereiche (16, 16') versetzt zueinander angeordnet sind.

2. Aufbewahrungsvorrichtung nach Anspruch 1,
**dadurch gekennzeichnet, dass** die versetzt zueinander angeordneten Wandbereiche (16, 16') mittels einer Stufe oder einem stufenförmigen Abschnitt (18, 18') in der Gehäusewand (6') ausgebildet sind.

3. Aufbewahrungsvorrichtung nach Anspruch 2,
**dadurch gekennzeichnet, dass** die Stufe (18, 18') sich über die gesamte Breite des Aufnahmebereiches (4, 4') für das oder die Werkzeuge in der Gehäusewand (6') am Gehäuse (2, 2') erstreckt.

4. Aufbewahrungsvorrichtung nach einem der Ansprüche 2 und 3,
**dadurch gekennzeichnet, dass** die die Stufe oder den stufenförmigen Abschnitt (18, 18') aufweisende Gehäusewand (6') als Rückwand und die verkürzte Gehäusewand (6) als Vorderwand des Gehäuses (2, 2') ausgebildet ist, wobei die Stufe oder der stufenförmige Abschnitt (18, 18') in der Rückwand und/oder quer zur Einsteckrichtung des Werkzeugs verläuft und/oder in einem Abstand von etwa einem Viertel und einem Sechstel der gesamten Länge der Gehäusewand (6') zum oberen Ende der Gehäusewand (6') angeordnet ist.

5. Aufbewahrungsvorrichtung nach einem der Ansprüche 2 bis 4,
**dadurch gekennzeichnet, dass** die versetzt zueinander angeordneten Wandbereiche (16, 16') in zueinander geneigten Ebenen (40, 40a) verlaufen, die sich insbesondere in einem Winkelbereich kleiner 15°, bevorzugt in einem Winkelbereich zwischen 2° und 10° zueinander erstrecken.

6. Aufbewahrungsvorrichtung nach einem der Ansprüche 1 bis 5,
**dadurch gekennzeichnet, dass** der Aufnahmebereich (4, 4') mehrere Aufnahmefächer (30, 30a, 30b, 30c, 30d) für mehrere Werkzeuge aufweist; wobei die Aufnahmefächer (30, 30a, 30b, 30c, 30d) unterschiedliche breite Abmessungen und/oder unterschiedliche Längenmäße aufweisen, wobei bevorzugt das Breitenmaß der Aufnahmefächer (30, 30a, 30b) mit größer werdendem Längenmaß zunimmt.

7. Aufbewahrungsvorrichtung nach einem der Ansprüche 4 bis 6,
**dadurch gekennzeichnet, dass** der Aufnahmebereich (4, 4') für das Werkzeug oder die Werkzeuge zwischen Vorderwand und Rückwand als austauschbarer Einsatz ausgebildet ist; wobei jedes Aufnahmefach (30, 30a, 30b, 30c, 30d) bevorzugt ein Klemmteil (32, 32a, 32b) für ein darin aufnehmbares Werkzeug aufweist.

8. Aufbewahrungsvorrichtung nach einem der Ansprüche 4 bis 7,
**dadurch gekennzeichnet, dass** an der Rückwand des Gehäuses (2, 2') eine Aufnahmeöffnung (34) für ein Aufhängelement angeordnet ist, dass bevorzugt ein in die Aufnahmeöffnung (34) eingreifendes Halteteil (36) aufweist.

9. Aufbewahrungsvorrichtung nach einem der vorhergehenden Ansprüche,
**dadurch gekennzeichnet, dass** der Deckel (10, 10') aus mindestens zwei Deckelsegmenten (22, 22a, 22b, 22c, 42, 42a, 42b) ausgebildet ist, welche jeweils separat zu einem jeweils benachbarten Deckelsegment (22, 22a, 22b, 22c, 42, 42a, 42b) von ihrer Geschlossenstellung in ihre Offenstellung bringbar sind, und
wobei jedes Deckelsegment (22, 22a, 22b, 22c, 42, 42a, 42b) einem oder mehreren Aufnahmefächern (30, 30a, 30b, 30c, 30d) des Aufnahmebereiches (4, 4') für mehrere Werkzeuge zugeordnet ist.

10. Aufbewahrungsvorrichtung nach Anspruch 9,
**dadurch gekennzeichnet, dass** der Deckel (10, 10') zwei, drei, vier, fünf oder mehr Deckelsegmente (22, 22a, 22b, 22c, 42, 42a, 42b) aufweist, wobei die Deckelsegmente (22, 22a, 22b, 22c, 42, 42a, 42b) in Breitenrichtung des Gehäuses (2, 2') unterschiedlich breite Abmessungen aufweisen, wobei die Breite eines Deckelsegmentes (22, 22a, 22b, 22c, 42, 42a, 42b) zumindest der Breite eines oder mehrerer zugeordneter Aufnahmefächer (30, 30a, 30b, 30c, 30d) entspricht.

11. Aufbewahrungsvorrichtung nach einem der Ansprüche 9 bis 10,
**dadurch gekennzeichnet, dass** jedes Deckelsegment (22, 22a, 22b, 22c, 42, 42a, 42b) ein Verrastmittel (24, 24a, 46, 46a) aufweist, das mit einem jeweils zugeordneten Abschnitt des Gehäuses (2, 2') korrespondiert.

12. Anordnung aus mehreren übereinander angeordneten Aufbewahrungsvorrichtungen (1, 1') nach einem der Ansprüche 1 bis 11,
**dadurch gekennzeichnet, dass** die Gehäusewand (6') einer ersten Aufbewahrungsvorrichtung (1, 1') mit ihrer Stufe oder einem stufenförmigen Abschnitt (18, 18') eingerichtet ist, mit einem Abschnitt einer Außenseite des Gehäuses (2, 2') einer zweiten Aufbewahrungsvorrichtung (1, 1') in Anlage gebracht zu werden, wobei der Abschnitt des Gehäuses (2, 2') der zweiten Aufbewahrungsvorrichtung (1, 1') eine an die Form oder den Verlauf der Stufe oder des stufenförmigen Abschnittes (18, 18') der ersten Aufbewahrungsvorrichtung (1, 1') angepasste Formgebung aufweist.

13. Anordnung nach Anspruch 12,
**dadurch gekennzeichnet, dass** der mit der Stufe oder dem stufenförmigen Abschnitt (18, 18') der ersten Aufbewahrungsvorrichtung (1, 1') korrespondierende Abschnitt des Gehäuses (2, 2') der Deckel (10, 10') der zweiten Aufbewahrungsvorrichtung (1, 1') ist.

14. Anordnung nach einem der Ansprüche 12 und 13,
**dadurch gekennzeichnet, dass** die Gehäusewand (6') mit ihrer Stufe oder ihrem stufenförmigen Abschnitt (18, 18') oder die verkürzte Gehäusewand (6) einer ersten Aufbewahrungsvorrichtung (1, 1') nach außen vorstehende Abstandhalter (38, 38') für eine jeweilige damit in Kontakt bringbare Gehäusewand (6, 6') einer zweiten Aufbewahrungsvorrichtung (1, 1') aufweist.

15. Anordnung, nach Anspruch 14
**dadurch gekennzeichnet, dass** in der Gehäusewand (6, 6') einer zweiten Aufbewahrungsvorrichtung (1, 1'), welche mit den Abstandhaltern (38, 38') einer ersten Aufbewahrungsvorrichtung (1, 1') in Kontakt bringbar ist, mit den Abstandhaltern (38. 38') korrespondierende Aussparungen angeordnet sind.

## Claims

1. Storage device (1, 1') for tools, in particular for drilling tools or saw blades,
having a housing (2, 2') which has a receiving region (4, 4') having a receiving plane (8, 8') for the tool(s),
and having a cover (10, 10') which can be pivoted relative to the housing (2, 2') and which can be moved from a closed position into an open position for removing the tool from the receiving region,
wherein the housing (2, 2') has two substantially parallel housing walls (6, 6') which delimit the receiving region (4, 4') with respect to the receiving plane (8, 8'), wherein one of the housing walls (6) terminates with spacing from the upper end of the housing (2, 2'), and **characterised in that** the other housing wall (6') has a first wall region (16) and a second wall region (16'), wherein the wall regions (16, 16') are arranged offset with respect to each other.

2. Storage device according to claim 1,
**characterised in that** the wall regions (16, 16') which are arranged offset with respect to each other are formed by means of a step or a step-like portion (18, 18') in the housing wall (6').

3. Storage device according to claim 2,
**characterised in that** the step (18, 18') extends over the entire width of the receiving region (4, 4') for the tool(s) in the housing wall (6') on the housing (2, 2').

4. Storage device according to either claim 2 or claim 3, **characterised in that** the housing wall (6') which has the step or the step-like portion (18, 18') is constructed as a rear wall and the shortened housing wall (6) is constructed as a front wall of the housing (2, 2'), wherein the step or the step-like portion (18, 18') extends in the rear wall and/or transversely relative to the insertion direction of the tool and/or is arranged with a spacing of approximately a quarter and a sixth of the overall length of the housing wall (6') relative to the upper end of the housing wall (6').

5. Storage device according to any one of claims 2 to 4,
**characterised in that** the wall regions (16, 16') which are arranged offset with respect to each other extend in planes (40, 40a) which are inclined with respect to each other and which extend in particular in an angular range less than 15°, preferably in an angular range between 2° and 10° with respect to each other.

6. Storage device according to any one of claims 1 to 5,
**characterised in that** the receiving region (4, 4') has a plurality of receiving compartments (30, 30a, 30b, 30c, 30d) for a plurality of tools, wherein the receiving compartments (30, 30a, 30b, 30c, 30d) have different width dimensions and/or different length dimensions, wherein the width dimension of the receiving compartments (30, 30a, 30b) preferably increases as the length dimension increases.

7. Storage device according to any one of claims 4 to 6,
**characterised in that** the receiving region (4, 4') for the tool(s) is constructed as a replaceable insert between the front wall and rear wall, wherein each receiving compartment (30, 30a, 30b, 30c, 30d) preferably has a clamping portion (32, 32a, 32b) for a tool which can be received therein.

8. Storage device according to any one of claims 4 to 7,
**characterised in that** there is arranged in the rear wall of the housing (2, 2') a receiving opening (34) for a suspension element which preferably has a retention portion (36) which engages in the receiving opening (34).

9. Storage device according to any one of the preceding claims, **characterised in that** the cover (10, 10') is formed from at least two cover segments (22, 22a, 22b, 22c, 42, 42a, 42b), which can each be moved separately from an adjacent cover segment (22, 22a, 22b, 22c, 42, 42a, 42b) from the closed position into the open position thereof, and
wherein each cover segment (22, 22a, 22b, 22c, 42, 42a, 42b) is associated with one or more receiving compartments (30, 30a, 30b, 30c, 30d) of the receiving region (4, 4') for a plurality of tools.

10. Storage device according to claim 9,
**characterized in that** the cover (10, 10') has two, three, four, five or more cover segments (22, 22a, 22b, 22c, 42, 42a, 42b), wherein the cover segments (22, 22a, 22b, 22c, 42, 42a, 42b) in the width direction of the housing (2, 2') have different width dimensions, wherein the width of a cover segment (22, 22a, 22b, 22c, 42, 42a, 42b) corresponds at least to the width of one or more associated receiving compartments (30, 30a, 30b, 30c, 30d).

11. Storage device according to any one of claims 9 to 10,
**characterised in that** each cover segment (22, 22a, 22b, 22c, 42, 42a, 42b) has a locking means (24, 24a, 46, 46a) which corresponds in each case to an associated portion of the housing (2, 2').

12. Arrangement comprising a plurality of storage devices (1, 1') which are arranged one above the other according to any one of claims 1 to 11,
**characterised in that** the housing wall (6') of a first storage device (1, 1') is configured with the step thereof or a step-like portion (18, 18') to be brought into abutment with a portion of an outer side of the housing (2, 2') of a second storage device (1, 1'), wherein the portion of the housing (2, 2') of the second storage device (1, 1') has a shaping which is adapted to the shape or the path of the step or the step-like portion (18, 18') of the first storage device (1, 1').

13. Arrangement according to claim 12,
**characterised in that** the portion of the housing (2, 2') which corresponds to the step or the step-like portion (18, 18') of the first storage device (1, 1') is the cover (10, 10') of the second storage device (1, 1').

14. Arrangement according to any one of claims 12 and 13,
**characterized in that** the housing wall (6') with the step or the step-like portion (18, 18') thereof or the shortened housing wall (6) of a first storage device (1, 1') has outwardly protruding spacers (38, 38') for a respective housing wall (6, 6') of a second storage device (1, 1') which can be brought into contact therewith.

15. Arrangement according to claim 14,
**characterised in that** recesses which correspond to the spacers (38, 38') are arranged in the housing wall (6, 6') of a second storage device (1, 1') which can be brought into contact with the spacers (38, 38') of a first storage device (1, 1').

## Revendications

1. Dispositif de rangement (1, 1') pour des outils, en particulier des outils de perçage ou des lames de scie,
avec un boîtier (2, 2'), lequel présente une zone de logement (4, 4') avec un plan de logement (8, 8') pour l'outil ou les outils,
et avec un couvercle (10, 10') pouvant pivoter par rapport au boîtier (2, 2'), qui peut être amené depuis une position fermée dans une position ouverte pour le retrait de l'outil hors de la zone de logement,
dans lequel
le boîtier (2, 2') présente deux parois de boîtier (6, 6') sensiblement parallèles délimitant la zone de logement (4, 4') par rapport au plan de logement (8, 8'), dans lequel une des parois de boîtier (6) se termine à distance par rapport à l'extrémité supérieure du boîtier (2, 2') et **caractérisé en ce que**
l'autre paroi de boîtier (6') présente une première zone de paroi (16) et une deuxième zone de paroi (16'), dans lequel les zones de paroi (16, 16') sont disposées de manière décalée l'une par rapport à l'autre.

2. Dispositif de rangement selon la revendication 1,
**caractérisé en ce que** les zones de paroi (16, 16') disposées de manière décalée l'une par rapport à l'autre sont réalisées au moyen d'un palier ou d'une section en forme de palier (18, 18') dans la paroi de boîtier (6').

3. Dispositif de rangement selon la revendication 2,
**caractérisé en ce que** le palier (18, 18') s'étend sur la totalité de la largeur de la zone de logement (4, 4') pour l'outil ou les outils dans la paroi de boîtier (6') sur le boîtier (2, 2').

4. Dispositif de rangement selon l'une quelconque des revendications 2 et 3,
**caractérisé en ce que** la paroi de boîtier (6') présentant le palier ou la section en forme de palier (18, 18') est réalisée en tant que paroi arrière et la paroi de boîtier raccourcie (6) est réalisée en tant que paroi avant du boîtier (2, 2'), dans lequel le palier ou la section en forme de palier (18, 18') s'étend dans la paroi arrière et/ou de manière transversale par rapport à la direction d'enfichage de l'outil et/ou est disposé ou disposée à une distance d'à peu près un quart et d'un sixième de la totalité de la longueur de la paroi de boîtier (6') par rapport à l'extrémité supérieure de la paroi de boîtier (6').

5. Dispositif de rangement selon l'une quelconque des revendications 2 à 4,
**caractérisé en ce que** les zones de paroi (16, 16') disposées de manière décalée l'une par rapport à l'autre s'étendent dans des plans (40, 40a) inclinés les uns par rapport aux autres, qui s'étendent en particulier dans une plage angulaire inférieure à 15°, de manière préférée dans une plage angulaire entre 2° et 10° l'un par rapport à l'autre.

6. Dispositif de rangement selon l'une quelconque des revendications 1 à 5,
**caractérisé en ce que** la zone de logement (4, 4') présente plusieurs compartiments de logement (30, 30a, 30b, 30c, 30d) pour plusieurs outils ; dans lequel les compartiments de logement (30, 30a, 30b, 30c, 30d) présentent différentes dimensions en largeur et/ou différentes cotes en longueur, dans lequel de manière préférée la cote de la largeur des compartiments de logement (30, 30a, 30b) augmente au fur et à mesure que la cote de la longueur augmente.

7. Dispositif de rangement selon l'une quelconque des revendications 4 à 6,
**caractérisé en ce que** la zone de logement (4, 4') pour l'outil ou les outils est réalisée entre la paroi avant et la paroi arrière en tant qu'insert remplaçable ; dans lequel chaque compartiment de logement (30, 30a, 30b, 30c, 30d) présente de manière préférée une partie de serrage (32, 32a, 32b) pour un outil qui peut y être logé.

8. Dispositif de rangement selon l'une quelconque des revendications 4 à 7,
**caractérisé en ce qu'**est disposée sur la paroi arrière du boîtier (2, 2') une ouverture de logement (34) pour un élément de suspension qui présente de manière préférée une partie de maintien (36) venant en prise avec l'ouverture de logement (34).

9. Dispositif de rangement selon l'une quelconque des revendications précédentes,
**caractérisé en ce que** le couvercle (10, 10') est réalisé à partir d'au moins deux segments de couvercle (22, 22a, 22b, 22c, 42, 42a, 42b), lesquels peuvent être amenés respectivement séparément par rapport à un segment de couvercle (22, 22a, 22b, 22c, 42, 42a, 42b) respectivement adjacent depuis leur position fermée dans leur position ouverte, et
dans lequel chaque segment de couvercle (22, 22a, 22b, 22c, 42, 42a, 42b) est associé à un ou plusieurs compartiments de logement (30, 30a, 30b, 30c, 30d) de la zone de logement (4, 4') pour plusieurs outils.

10. Dispositif de rangement selon la revendication 9,
**caractérisé en ce que** le couvercle (10, 10') présente deux, trois, quatre, cinq segments de couvercle (22, 22a, 22b, 22c, 42, 42a, 42b) ou plus, dans lequel les segments de couvercle (22, 22a, 22b, 22c, 42, 42a, 42b) présentent des dimensions de largeur différente dans le sens de la largeur du boîtier (2, 2'), dans lequel la largeur d'un segment de couvercle (22, 22a, 22b, 22c, 42, 42a, 42b) correspond à au moins la largeur d'un ou de plusieurs compartiments de logement (30, 30a, 30b, 30c, 30d) associés.

11. Dispositif de rangement selon l'une quelconque des revendications 9 à 10,
**caractérisé en ce que** chaque segment de couvercle (22, 22a, 22b, 22c, 42, 42a, 42b) présente un moyen d'enclenchement (24, 24a, 46, 46a), qui correspond à une section respectivement associée du boîtier (2, 2').

12. Ensemble composé de plusieurs dispositifs de rangement (1, 1') disposés les uns au-dessus des autres selon l'une quelconque des revendications 1 à 11,
**caractérisé en ce que** la paroi de boîtier (6') d'un premier dispositif de rangement (1, 1') est mise au point avec son palier ou sa section en forme de palier (18, 18') pour être amenée en appui avec une section d'un côté extérieur du boîtier (2, 2') d'un deuxième dispositif de rangement (1, 1'), dans lequel la section du boîtier (2, 2') du deuxième dispositif de rangement (1, 1') présente un façonnage adapté à la forme ou au tracé du palier ou de la section en forme de palier (18, 18') du premier dispositif de rangement (1, 1').

13. Ensemble selon la revendication 12,
**caractérisé en ce que** la section, correspondant au palier ou à la section en forme de palier (18, 18') du premier dispositif de rangement (1, 1'), du boîtier (2, 2') est le couvercle (10, 10') du deuxième dispositif de rangement (1, 1').

14. Ensemble selon l'une quelconque des revendications 12 et 13,
**caractérisé en ce que** la paroi de boîtier (6') avec son palier ou sa section en forme de palier (18, 18') ou la paroi de boîtier (6) raccourcie d'un premier dispositif de rangement (1, 1') présente des écarteurs (38, 38') faisant saillie vers l'extérieur pour une paroi de boîtier (6, 6') respective, pouvant être amenée en contact avec, d'un deuxième dispositif de rangement (1, 1').

15. Ensemble selon la revendication 14,
**caractérisé en ce que** sont disposés dans la paroi de boîtier (6, 6') d'un deuxième dispositif de rangement (1, 1'), laquelle peut être amenée en contact avec les écarteurs (38, 38') d'un premier dispositif de rangement (1, 1'), des évidements correspondant aux écarteurs (38, 38').
